# EUROPÄISCHE PATENTSCHRIFT

(11) **EP 0 641 414 B1**
(45) Veröffentlichungstag und Bekanntmachung des Hinweises auf die Patenterteilung: **03.06.1998**
(21) Anmeldenummer: 94907495.9
(22) Anmeldetag: 19.02.1994
(51) Int. Cl.: F02D 41/14, F02D 41/06

(54) **STEUERSYSTEM FÜR DIE KRAFTSTOFFZUMESSUNG EINER BRENNKRAFTMASCHINE**
CONTROL SYSTEM FOR METERING THE FUEL SUPPLY TO AN INTERNAL COMBUSTION ENGINE
SYSTEME DE COMMANDE POUR LE DOSAGE DU CARBURANT DANS UN MOTEUR A COMBUSTION INTERNE

(30) Priorität: 19.03.1993 DE 4308813
(43) Veröffentlichungstag der Anmeldung: 08.03.1995
(73) Patentinhaber: ROBERT BOSCH GMBH, 70442 Stuttgart (DE)
(72) Erfinder: GRAS, Jürgen, D-74321 Bietigheim-Bissingen (DE); HERTZLER, Siegfried, D-67295 Bolanden (DE); TJOA, Jan-Tian, D-71638 Ludwigsburg (DE)
(86) Internationale Anmeldenummer: DE9400175
(87) Internationale Veröffentlichungsnummer: WO9421909

(56) Entgegenhaltungen:
- DE-A- 3 520 050
- FR-A- 2 311 936
- US-A- 3 918 257
- US-A- 4 437 445
- US-A- 4 930 480
- PATENT ABSTRACTS OF JAPAN vol. 7, no. 165 (M-230)(1310) 20. Juli 1983 & JP,A,58 072 628 (TOYOTA JIDOSHA KOGYO K.K.) 30. April 1983
- PATENT ABSTRACTS OF JAPAN vol. 9, no. 63 (M-365)(1786) 20. März 1985 & JP,A,59 196 932 (NISSAN JIDOSHA K.K.) 8. November 1984

## Beschreibung

### Stand der Technik

Die Erfindung geht aus von einem Steuersystem für die Kraftstoffzumessung einer Brennkraftmaschine nach der Gattung des Hauptanspruchs. Bekannt ist aus der DE 28 05 805 C2 ein Verfahren sowie eine Einrichtung zum Betrieb einer Kraftstoffversorgungsanlage mit Lambda-Regelung. Dort ist vorgesehen, die Lambda-Regelung dann einzuschalten, wenn neben der Betriebsbereitschaft der Sonde auch eine bestimmte Brennkraftmaschinentemperatur erreicht worden ist. Die Größe dieser Temperatur ist mit "vorzugsweise 50 bis 85°"angegeben. Ferner zeigt die DE 30 24 606 Al eine "Regeleinrichtung für die Zusammensetzung des in einer Brennkraftmaschine zur Verbrennung kommenden Betriebsgemisches". Dieses Dokument lehrt die Lambda-Regelung bei zwei unterschiedlichen Abgastemperaturen einzuschalten und zwar abhängig davon, ob Leerlauffall gegeben ist oder nicht.

Abhängigkeiten der Umschaltschwelle zwischen Steuerung und Regelung und der Starttemperatur werden auch in der US 4,930,480 und im Abstract der JP 580 726 28 offenbart. Nach dem Abstract wird die Temperatur der Brennkraftmaschine beim Start festgestellt, dann wird ein vorbestimmter Wert hinzuaddiert und es wird dann von Steuerung auf Regelung umgeschaltet, wenn die gemessene Brennkraftmaschinentemperatur die Summe aus Starttemperatur und hinzuaddiertem Wert überschreitet.

Es hat sich nun gezeigt, daß diese bekannten Verfahren nicht in allen Betriebszuständen optimal zu arbeiten vermögen. Aufgabe der Erfindung ist es deshalb, ausgehend von diesem Stand der Technik ein Steuersystem für die Kraftstoffzumessung einer Brennkraftmaschine zu schaffen, das vor allem flexibler ist im Vergleich zu den bisher bekannten.

### Vorteile der Erfindung

Das erfindungsgemäße Steuersystem mit den Merkmalen des Hauptanspruchs hat gegenüber den bekannten Systemen den Vorteil, im Rahmen einer Optimierung bei gutem Fahrverhalten der Brennkraftmaschine die Lambda-Regelung bereits zu einem sehr frühen Zeitpunkt einzuschalten und dadurch die Schadstoffemission weiter zu verringern.

Weitere Vorteile der Erfindung ergeben sich in Verbindung mit den Unteransprüchen aus der nachfolgenden Beschreibung eines Ausführungsbeispiels.

### Zeichnung

Ein Ausführungsbeispiel der Erfindung (mit Alternativlösungen) ist in der Zeichnung dargestellt und wird im nachfolgenden näher beschrieben und erläutert. Es zeigen Figur 1 eine Übersichtsdarstellung eines Steuersystems einer Brennkraftmaschine, Figur 2 ein Flußdiagramm zur Bestimmung des Einschaltpunktes der Lambda-Regelung und Figur 3 ein Beispiel für Werte in Verbindung mit dem Flußdiagramm von Figur 2.

### Beschreibung des Ausführungsbeispieles

Figur 1 zeigt in einer Übersichtsdarstellung die im Zusammenhang mit der vorliegenden Erfindung wesentlichen Systemkomponenten und Betriebskenngrößen. Dabei ist die Brennkraftmaschine selbst mit 10 bezeichnet, ihr Ansaugrohr mit 11 und ihr Abgasrohr mit 12. Im Ansaugrohr 11 liegen in Flußrichtung hintereinander ein Luftmassen- oder Luftmengensensor 14, eine Drosselklappe 15 sowie ein Einspritzventil 16. Im Abgasrohr ist eine Lambda-Sonde 18 angebracht, die in an sich bekannter Weise nach Erreichen ihrer Betriebstemperatur auf das Vorkommen von Sauerstoff im Abgas reagiert. Zusätzlich kann ein Abgastemperatursensor 25 im Abgasrohr angebracht sein.

Der Brennkraftmaschine 10 selbst ist noch ein Drehzahlsensor 19 sowie ein Temperatursensor 20 zugeordnet. Ein Steuergerät 22 erhält Eingangssignale von einem mit der Drosselklappe 15 in Verbindung stehendem Drosselklappensensor 24, dem Luftmengensensor 14, der Lambda-Sonde 18, dem optional vorhandenen Abgastemperatursensor 25 sowie den beiden Sensoren 19 und 20 für Drehzahl und Brennkraftmaschinentemperatur TMot. Sowohl die Abgastemperatur als auch die Temperatur des Katalysators kann auch innerhalb des Steuergeräts modellhaft aus anderen Betriebskenngrößen der Brennkraftmaschine berechnet werden. Ausgangseitig stellt das Steuergerät 20 wenigstens ein Einspritzsignal für das wenigstens eine Einspritzventil 16 sowie Zündsignale für die nicht speziell angegebenen Zündkerzen der Brennkraftmaschine zur Verfügung.

Die in Figur 1 dargestellte Struktur eines Steuersystems für eine Brennkraftmaschine ist bekannt, ebenfalls ihre Wirkungsweise. Abhängig von Last und Drehzahl sowie weiteren Betriebskenngrößen wie Brennkraftmaschinentemperatur und Signal vom Drosselklappensensor 24 bildet das Steuergerät 22 pulsweitenmodulierte Signale für das wenigstens eine Einspritzventil 16 sowie die Zündsignale für die einzelnen Zündkerzen. Im betriebswarmen Zustand von Brennkraftmaschine und Lambda-Sonde findet eine Regelung der Kraftstoffzumessung auf einen bestimmten Lambda-Wert statt, vorzugsweise Lambda = 1. Die vorliegende Erfindung gibt nun Maßnahmen an, wie im Hinblick auf eine möglichst schnell einsetzende Lambda-Regelung im Sinne eines möglichst schadstoffarmen Abgases Maßnahmen getroffen werden, um möglichst optimale Ergebnisse zu erzielen. Dabei wird auf dem eingangs erwähnten Stand der Technik aufgebaut.

Figur 2 zeigt ein Flußdiagramm für die Bestimmung des Einsetzpunktes der Lambda-Regelung ausgehend von einem Steuerungsbetrieb im Anschluß an einen Startvorgang. Dabei ist die Abfrage, ob ein Startvorgang vorliegt, mit 30 bezeichnet. Liegt ein Startvorgang vor, dann werden aus nachfolgenden Kennlinien 31 jeweils zwei Schwellwerte abhängig von der zum Startzeitpunkt herrschenden Brennkraftmaschinentemperatur TMot-Start (Starttemperatur) ausgelesen.

Die beiden Schwellwerte sind X0LL für den Leerlauffall (LL) und X0NLL (Nicht-Leerlauffall). Aus einer nachfolgenden Kennlinie 32 wird ein Zeitdauerwert TV0 ebenfalls abhängig von der zum Startzeitpunkt herrschenden Brennkraftmaschinentemperatur TMot-Start ausgelesen. Die nachfolgende Abfrage 33 bestimmt, ob seit dem Startzeitpunkt die vorgegebene Zeitdauer TV0 abgelaufen ist.

Ist dies der Fall, wird im folgenden eine Aussage darüber getroffen, ob Leerlauf gegeben ist oder nicht (Abfrage 34). Im Falle eines Leerlaufbetriebs kommt die nachfolgende Abfrage 35 zum Tragen, wo ermittelt wird, ob ein bestimmter Wert X den aus der Kennlinie 31 ausgelesenen Schwellwert X0LL bereits erreicht hat oder nicht. Entsprechend ist eine Abfrage 36 vorgesehen, bei der im Falle des Fahrbetriebs, d. h. Nicht-Leerlaufbetrieb, der Wert X auf das Erreichen des Schwellwerts X0NLL festgestellt wird. Wurden die Schwellwerte in einer der beiden Abfragen 35 und 36 noch nicht erreicht, befindet sich das System weiterhin im Steuerbetrieb (Block 38), andernfalls wird auf Regelungsbetrieb (Block 39) übergegangen. Auf die weiteren Blöcke 41 und 42 wird später noch eingegangen werden.

Im Rahmen einer vereinfachten Ausführungsform der Erfindung ist es auch möglich, lediglich einen lastunabhängigen Schwellwert anstelle der beiden Schwellwerte X0LL oder X0NLL zu verwenden. Es ist auch möglich, die vorgebbare Zeitdauer zusammen oder alternativ mit dem wenigstens einen Schwellwert einer die Betriebsdauer der Brennkraftmaschine charakterisierenden Größe als Einschaltkriterium für die Lambdaregelung zu benutzen.

Weiterhin ist es auch möglich, eine die Betriebstemperatur des Katalysators kennzeichnende Größe, die modellhaft aus Betriebsgrößen der Brennkraftmaschine berechnet werden kann, als Einschaltkriterium zu verwenden.

Erläutert wird die Wirkungsweise des Flußdiagramms nach Figur 2 zweckmaßigerweise anhand der in Figur 3 dargestellten Signalverläufe. Dort ist über der Abszisse die Brennnkraftmaschinentemperatur zum Zeitpunkt des Starts aufgetragen (Starttemperatur, TMot-Start). Die Ordinate bilden Zeitdauer TV und ein Wert XO. In gestrichelter Linie sind Zeitdauerwerte in ihrem Verlauf angegeben. Ferner sind zwei Kurven mit ausgezogenen Linien eingetragen, wobei X0LL für einen Temperaturverlauf im Leerlauffall steht und X0NLL für einen Temperaturverlauf im Nicht-Leerlauffall.

Es sei betont, daß die angegebenen Kurvenverläufe nur als Beispiel dienen und sich die Werte im speziellen System an zweckmäßigen Werten bei einem bestimmten Brennkraftmaschinentyp zu orientieren haben.

Als wesentliche Aussage von Figur 3 bleibt festzuhalten, daß zu einzelnen Temperaturwerten zum Startzeitpunkt der Brennkraftmaschine (TMot-Start) unterschiedliche Brennkraftmaschinentemperaturen X0 für die Fälle Leerlauf (LL) und Nicht-Leerlauf (NLL) erreicht werden müssen, um die Lambda-Regelung zu aktivieren. Die Werte der beiden Kurven X0LL und X0NLL entstammen dabei den Kennlinien in Block 31 des Flußdiagrammes von Figur 2.

Entsprechend werden die aus Figur 3 ersichtlichen Zeitdauerwerte TV0 aus der Kennlinie 32 des Flußdiagramms von Figur 2 ausgelesen. Dabei ist ersichtlich, daß die vorgebbare Zeitdauer mit steigender Temperatur der Brennkraftmaschine zum Startzeitpunkt geringer gewählt wird.

Ein Blick auf Figur 2 verdeutlicht in Verbindung mit den Kurvenverläufen von Figur 3 die Wirkungsweise des erfindungsgemäßen Steuersystems.

Liegt Startfall vor, dann wird entsprechend Block 31 aus zwei Kennlinien der für eine bestimmte Starttemperatur geltende Wert für den Leerlauffall (X0LL) sowie der Wert für den Nicht-Leerlauffall (X0LL) ausgelesen. Anschließend erfolgt entsprechend Block 32 das Auslesen eines Wertes für eine Zeitdauer TVO, die ebenfalls von der Start-temperatur abhängig ist. Nach Ablauf dieser Zeitendauer erfolgt mit der Abfrage 34 eine Klärung der Frage, ob zum Zeitpunkt des entsprechenden Programmdurchlaufs Leerlauffall gegeben ist oder nicht.

Liegt Leerlauf vor, doch ist ein Schwellwert XOLL noch nicht erfüllt, bleibt der Steuerungsbetrieb nach Block 38 erhalten. Entsprechend verhält es sich, wenn im Nicht-Leerlauffall ein Schwellwert XONLL noch nicht erreicht worden ist. Andernfalls wird auf Regelung mittels des Blocks 39 übergegangen.

Mit der Angabe X im Zusammenhang mit den Kennfeldwerten X0LL und X0NLL soll deutlich gemacht werden, daß für diese Werte unterschiedliche Größen einsetzbar sind. Als wesentlichste Größe ist hier die Temperatur zu nennen. Dies bedeutet, daß aus Block 31 über der Start-Temperatur Temperaturschwellwerte für den Leerlauffall und den Nicht-Leerlauffall auslesbar sind und in den Abfragen 35 und 36 ermittelt wird, der momentane Temperaturmeßwert die beiden Schwellwerte für den Leerlaufbetrieb und den Nicht-Leerlaufbetrieb bereits erreicht hat. Erst beim Überschreiten dieser Schwellwerte im Leerlauf- bzw. Nicht-Leerlauffall wird von Steuerung auf Regelung übergegangen.

Als weitere zu messende Größe statt Tmot kann ein Signal dienen, das mittelbar
oder unmittelbar den Energieumsatz in der Brennkraftmaschine seit dem Start wiedergibt. Dies bedeutet, daß mittelbar oder unmittelbar wenigstens eine der folgenden Größen erfaßt werden kann:
- Anzahl der seit dem Start erfolgten Zündungen,
- Summe der seit Start angesaugten Luftmasse, bzw. Luftmasse,
- Summe der seit Start zugeführten Kraftstoffmasse, insbesondere Summe der ausgegebenen Einspritzzeiten,
- Integral über dem Drosselklappenwinkel, was ebenfalls einem summierten Lastsignal entspricht.
- die Katalysatortemperatur, die bspw. aus Betriebskenngrößen der Brennkraftmaschine modellhaft berechnet werden kann. Auch mit Hilfe der Abgastemperatur, die bspw. mit Hilfe des Abgastemperatursensors 25 gemessen oder in bekannter Weise aus dem Innenwiderstand der Lambdasonde 18 ableitbar ist, kann modellhaft auf die Katalysatortemperatur und damit auf die Betriebsbereitschaft des Katalysators geschlossen werden.

Block 41 von Figur 2 verdeutlicht verschiedene zweckmäßige Maßnahmen während des Steuerbetriebes (Block 38). So hat sich als besonders zweckmäßig herausgestellt, den Leerlaufdrehzahlsollwert in der Warmlaufphase um ein bestimmtes Delta zu erhöhen, ferner - jeweils alternativ oder ergänzend - die Wiedereinsetzdrehzahl zur Freigabe der Kraftstoffzufuhr nach der Kraftstoffabschaltung im Schiebebetrieb anzuheben bzw. die Zündung nach spät zu verstellen.

Block 42 im Flußdiagramm nach Figur 2 verdeutlich die Möglichkeit, beim Einschalten des Regelungsbetriebs oder während der Verzögerung seiner Wirksamkeit einen Warmlaufanreicherungsfaktor WL zeitund/oder zündungsabhängig über eine Rampe abzuregeln bzw. alternativ oder ergänzend im Falle der Möglichkeit einer Sekundärluftzugabe diese Sekundärluftzugabe zuerst abzuschalten und erst anschließend mit wählbarer Verzögerung die Regelung in Block 39 zur Wirkung kommen zu lassen.

## Patentansprüche

1. Steuersystem einer Brennkraftmaschine für die Kraftstoffzumessung abhängig von Betriebskenngrößen wie Last, Drehzahl, und Temperatur, mit Mitteln zur Regelung der Kraftstoffzumessung abhängig vom Ausgangssignal einer im Abgasrohr der Brennkraftmaschine befindlichen Sonde und mit Mitteln zur Umschaltung zwischen Steuer- und Regelbetrieb abhängig von einer Betriebskenngröße, die abhängig von der Temperatur der Brennkraftmaschine zum Startzeitpunkt gesetzt wird, dadurch gekennzeichnet, daß die Betriebskenngröße eine Zeitdauer ist, und/oder daß die Betriebskenngröße ein Schwellwert für wenigstens eine der folgenden Größen ist:
- Anzahl der seit dem Start erfolgten Zündungen,
- Summe der seit Start angesaugten Luftmasse bzw. Luftmenge,
- Summe der seit Start zugeführten Kraftstoffmasse, insbesondere Summe der ausgegebenen Einspritzzeiten,
- Integral über dem Drosselklappenwinkel,
- Integral über dem Saugrohrdruck,
- Wert der Abgastemperatur,
- Wert der Katalysatortemperatur.

2. Steuersystem nach Anspruch 1, dadurch gekennzeichnet, daß bis zum Einschalten des Regelbetriebes wenigstens eine der folgenden Maßnahmen getroffen werden:
- Erhöhung der Leerlauf-Soll-Drehzahl,
- Erhöhung der Wiedereinsetzdrehzahl zur Freigabe der Kraftstoffzufuhr nach der Kraftstoffabschaltung im Schiebebetrieb,
- Spätverstellung der Zündung.

3. Steuersystem nach wenigstens einem der Ansprüche 1 - 2, dadurch gekennzeichnet, daß in Verbindung mit dem Übergang auf Regelbetrieb wenigstens eine der folgenden Maßnahmen zur Wirkung kommt:
- Abregelung des Warmlaufanreicherungsfaktors zeitund/oder zündungsabhängig über eine Rampe,
- Verzögern des Regelbeginns bis zum Abschalten der Sekundärluftzugabe.

4. Steuersystem nach wenigstens einem der Ansprüche 1 - 3, dadurch gekennzeichnet, daß die vorgebbare Zeitdauer mit steigender Temperatur der Brennkraftmaschine zum Startzeitpunkt geringer gewählt wird.

5. Steuersystem nach wenigstens einem der Ansprüche 1 - 4, dadurch gekennzeichnet, daß für die die Betriebsdauer der Brennkraftmaschine charakterisierende Größe wenigstens für zwei unterschiedliche Lastzustände unterschiedliche Schwellwerte gewählt werden und daß ferner von Steuerung auf Regelung umgeschaltet wird, wenn die charakterisierende Größe beim dann gegebenen Lastzustand den lastabhängigen Schwellwert erreicht hat und/oder die vorgebbare Zeitdauer abgelaufen ist.

## Claims

1. Control system of an internal combustion engine for metering fuel as a function of characteristic operating variables such as load, rotational speed and temperature, having means for regulating the metering of fuel as a function of the output signal of a probe located in the exhaust gas manifold of the internal combustion engine and having means for switching over between open-loop and closed-loop control mode as a function of a characteristic operating variable which is set to the start time as a function of the temperature of the internal combustion engine, characterized in that the characteristic operating variable is a time period, and/or in that the characteristic operating variable is a threshold value for at least one of the following variables:
- the number of ignitions which have taken place since the start,
- the sum of the mass air flow rate or a volume air flow rate sucked in since the start,
- the sum of the fuel mass fed in since the start, in particular the sum of the injection times which have been output,
- the integral of the throttle-valve angle,
- the integral of the intake manifold pressure,
- the value of the exhaust gas temperature,
- the value of the temperature of the catalytic converter.

2. Control system according to Claim 1, characterized in that up to the time when the closed-loop control mode is switched on, at least one of the following measures is taken:
- the reference idling speed is increased,
- the resumption speed for the enabling of the fuel supply after the fuel is switched off under overrun conditions is increased,
- the ignition is adjusted in the late direction.

3. Control system according to at least one of Claims 1 - 2, characterized in that in conjunction with the transition to closed-loop control mode, at least one of the following measures comes into effect:
- the warming-up enrichment factor is reduced over a ramp as a function of time and/or ignition,
- the start of closed-loop control is delayed until the secondary air supply is switched off.

4. Control system according to at least one of Claims 1 - 3, characterized in that the prescribable time period is selected to be smaller as the temperature of the internal combustion engine rises up to the start time.

5. Control system according to at least one of Claims 1 - 4, characterized in that different threshold values at least for two different load states are selected for the variable characterizing the operating period of the internal combustion engine, and in that, in addition, the system is switched over from open-loop control to closed-loop control if the characterizing variable in the load state at that time has reached the load-dependent threshold value and/or the prescribable time period has expired.

## Revendications

1. Système de commande d'un moteur à combustion interne pour doser le carburant en fonction des paramètres de fonctionnement tels que la charge, la vitesse de rotation et la température, comprenant des moyens pour réguler le dosage du carburant en fonction du signal de sortie d'une sonde équipant la tubulure des gaz d'échappement du moteur ainsi que des moyens pour commuter entre le mode de commande et le mode de régulation en fonction d'un paramètre de fonctionnement fixé suivant la température du moteur à combustion interne à l'instant du départ,
caractérisé en ce que
le paramètre de fonctionnement est une durée et/ou un seuil pour au moins l'une des grandeurs suivantes :
- le nombre d'allumages produits depuis le départ,
- la somme de la masse d'air ou de la quantité d'air aspirée depuis le départ,
- la somme de la masse de carburant fournie depuis le départ, notamment la somme des durées d'injections,
- l'intégrale de l'angle du volet d'étranglement,
- l'intégrale de la pression dans la tubulure d'aspiration,
- la valeur de la température des gaz d'échappement,
- la valeur de la température du catalyseur.

2. Système de commande selon la revendication 1,
caractérisé en ce que
jusqu'à la mise en route du mode de régulation, on réalise au moins l'un des moyens suivants :
- augmentation de la vitesse de rotation de consigne de ralenti,
- augmentation de la vitesse de rotation de remise en route pour libérer l'alimentation en carburant après coupure de l'alimentation en carburant en mode de poussée par inertie,
- retarder l'allumage.

3. Système de commande selon au moins l'une des revendications 1 et 2,
caractérisé en ce qu'
en liaison avec le passage au mode de régulation on fait agir au moins l'un des moyens suivants :
- réguler le coefficient d'enrichissement de réchauffage en fonction du temps et/ou de l'allumage suivant une rampe,
- retarder le début de la régulation jusqu'à la coupure de l'alimentation en air secondaire.

4. Système de commande selon au moins l'une des revendications 1 à 3,
caractérisé en ce que
la durée prédéterminée est choisie plus faible à mesure que la température du moteur augmente par rapport au point de départ.

5. Système de commande selon au moins l'une des revendications 1 à 4,
caractérisé en ce que
la grandeur caractéristique de la durée de fonctionnement du moteur à combustion interne choisie correspond à des seuils différents pour au moins deux états de charge différents et
en outre, la commande à la régulation commute si la grandeur caractéristique, pour l'état de charge donné, atteint le seuil dépendant de la charge et/ou si la durée prédéterminée est écoulée.
